# EUROPÄISCHE PATENTANMELDUNG

(11) **EP 4 571 230 A1**
(43) Veröffentlichungstag der Anmeldung: **18.06.2025**
(21) Anmeldenummer: 23216144.8
(22) Anmeldetag: 13.12.2023
(51) Int. Cl.: F27D 5/00, F27D 9/00, B22F 3/00

(54) **KÜHLVORRICHTUNG FÜR GESINTERTE BAUTEILE**

(71) Anmelder: Zubler Gerätebau GmbH, 89081 Ulm (DE)
(72) Erfinder: Franke, Christoph, 89129 Langenau (DE)
(74) Vertreter: Stolmár & Partner Patentanwälte PartG mbB

(57) **Zusammenfassung**

Die Erfindung betrifft eine Kühlvorrichtung (10) für gesinterte Bauteile (9), umfassend einen Standblock (14) mit einer Aufnahme (16) und einen Deckelblock (20), der auf den Standblock (14) aufsetzbar ist und der ein in der Aufnahme (16) abgelegtes Bauteil (9) umlaufend abdeckt, wobei zumindest der Deckelblock (16) mit einer porösen Struktur (24) ausgebildet ist.

## Beschreibung

### Gebiet der Erfindung

Die Erfindung betrifft eine Kühlvorrichtung für gesinterte Bauteile.

### Stand der Technik

Gesinterte Bauteile wie bspw. gefräste Keramikzähne werden im Anschluss an das Sintern abgekühlt, wobei dabei die Gefahr besteht, dass durch zu schnelles Abkühlen die Sinterbauteile Risse bekommen. Daher wird der Ofen abgeschaltet und heruntergekühlt, während sich die Bauteile noch im Ofen befinden. Das wiederum führt zu längeren Nutzungszeiten des Ofens, da er während der Abkühlzeit nicht für neue SinterBauteile verwendet werden kann.

Kühlvorrichtungen für Sinterkeramiken sind nicht bekannt.

### Darstellung er Erfindung

Aufgabe der Erfindung ist es daher eine Möglichkeit zur optimalen Kühlung eines Sinterbauteils bereitzustellen, die eine effizientere Nutzung des Sinterofens erlauben.

Diese Aufgabe wird gelöst mit einer Kühlvorrichtung nach Anspruch 1. Weitere, die Erfindung ausgestaltende Merkmale sind in den Unteransprüchen enthalten.

Eine Kühlvorrichtung für gesinterte Bauteile, umfasst einen Standblock mit einer Aufnahme, die insbesondere als Mulde im Standblock ausgebildet ist und einen, insbesondere mehrteiligen, Deckelblock, der auf den Standblock aufgesetzt wird und der ein auf die Aufnahme abgelegtes Bauteil umlaufend abdeckt, wobei zumindest der, insbesondere mehrteilige, Deckelblock mit einer porösen Struktur ausgebildet ist. Durch diese Kühlvorrichtung kann das Bauteil in einer für das Bauteil idealen Geschwindigkeit gekühlt werden, gleichzeitig aber kein Stellplatz in einem Ofen notwendig ist.

Der Standblock umfasst bevorzugt Beine, um den Standblock von der Stellfläche beabstandet zu positionieren, insbesondere um mindestens 0,5 cm weiter bevorzugt um mindestens 1,5cm, 3cm, 5cm oder 10cm und/oder um vorzugsweise maximal 5-10cm von der Stellfläche entfernt. Dadurch kann eine geeignete Wärmeabfuhr auch unter der Kühlvorrichtung ermöglicht werden, woraus eine gleichmäßigere Kühlung des Sinterprodukts gewährleistet wird.

Vorzugsweise ist bei der Kühlvorrichtung der Deckelblock aus zwei oder mehr Blockteilen ausgebildet. Das lässt eine präzise Platzierung des Sinterbauteils mit einfachen Werkzeugen wie einer Zange zu, bei der die Kühlvorrichtung dennoch einfach zusammenzubauen ist. Dies gilt insbesondere für eine Ausgestaltung, bei der der Deckelblock zwei im Wesentlichen symmetrische Teilen und/oder zumindest zwei stapelbare Blockteile aufweist.

Vorzugsweise ist die poröse Struktur als ein im Querschnitt geometrisches Muster ausgebildet, das sich in Längsrichtung erstreckt. Insbesondere ist dieses als mehreckiges oder rundes Muster ausgebildet, bspw. quadratisch, rechteckig, rautenförmig, sechseckig, dreieckig oder auch kreis- oder ovalförmig. Weiter bevorzugt ist auch der Standblock aus der porösen Struktur ausgebildet. Mit diesen regulären Strukturen ist eine gute Hitzeabfuhr möglich, bei gleichzeitiger einfacher Herstellung des Stand- und Deckelblocks.

Die Kühlvorrichtung umfasst bevorzugt ferner eine Aufnahmeeinrichtung zum Einführen eines Transportwerkzeugs, insbesondere im Standblock. Dadurch kann das Sinterbauteil zumindest im Standblock der Kühlvorrichtung aufgeheizt werden und dann mit Hilfe der Aufnahmeeinrichtung und eines Transportwerkzeugs aus dem Ofen herausgenommen werden. Die Aufnahmeeinrichtung sind bevorzugt als Löcher, Vorsprünge, Haken oder Bügel ausgebildet, die es ermöglichen die Kühlvorrichtung mit einfachen Werkzeugen aufzunehmen.

Die Kühlvorrichtung umfasst vorzugsweise eine Silikatkeramik, bspw. eine Cordieritkeramik. Dieses Material eignet sich hervorragend für die erforderliche Wärmeleitung und ist gleichzeitig ausreichend hitzebeständig um die Sinterbauteile aufzunehmen oder die Sinterbauteile im Ofen zu halten.

An dem Standblock und/oder dem Deckelblock können zumindest abschnittsweise Außenrippen ausgebildet sein. Damit wird die Wärmeableitung weiter verbessert.

### Kurze Beschreibung der Figuren

Figur 1 zeigt eine isometrische Explosionsansicht einer Ausführungsform der erfindungsgemäßen Kühlvorrichtung.

### Beschreibung der bevorzugten Ausführungsformen

Eine erfindungsgemäße Kühlvorrichtung 10 umfasst einen Standblock 14 und einen Deckelblock 20. im Standblock ist eine Aufnahme 16 für ein Sinterbauteil oder eine Bauteilschale 9, in die das Sinterbauteil oder die Bauteilschale 9 zur Abkühlung hineingestellt wird. Eine Sinterschale kann dazu verwendet werden, Sinterbauteile wie bspw. vorgefräste Zahnkeramiken aufzunehmen. So können insbesondere kleinere Bauteile einfacher in den Ofen geladen und wieder herausgenommen werden, so dass die Handhabbarkeit vereinfacht wird. Ferner dient die Schale auch als Wärmespeicher, so dass insbesondere kleinere Sinterbauteile beim Wechsel aus dem Ofen in die Kühlvorrichtung 10 nicht zu schnell an Wärme verlieren.

Der Deckelblock 20 kann einteilig ausgebildet sein und weist vorzugsweise ebenfalls eine Aussparung 17 auf, die für die Aufnahme des Sinterbauteils oder der Bauteilschale 9 vorgesehen ist.

Bei der Nutzung wird das Sinterbauteil üblicherweise in eine Sinterschale 9 gelegt und zusammen mit der Schale für das Sintern aufgeheizt. Diese Schale kann dann aus dem Ofen genommen und in die Aufnahme 16 eines bereitgestellten Standblocks 14 gesetzt werden. Danach wird der Deckelblock 20 auf den Standblock 12 aufgesetzt und das Sinterbauteil in der Kühlvorrichtung 10 gekühlt. Alternativ könnte das Sinterbauteil 9 auch schon in dem Standblock im Ofen gesintert und danach der Standblock 14 dann aus dem Ofen genommen werden. Dieser wird dann auf einen Stellplatz gestellt und mit dem Deckelblock 20 verschlossen.

In Figur 1 ist eine Ausführungsform der Kühlvorrichtung dargestellt, deren Deckelblock 20 aus mehreren Teilen ausgebildet ist. Hier weist der Deckelblock 20 ein Unterteil 21 und ein Oberteil 22 auf, die nacheinander auf den Standblock gesetzt werden. Es ist auch möglich mehrere Unterteile 21 zu verwenden, wenn bspw. größere Sinterbauteile oder Sinterschalen 9 gekühlt werden sollen.

Der Deckelblock 20 kann auch eine andere Teilung umfassen. Der Deckelblock kann bspw. aus zwei Hälften 22' 22" bestehen, wie es in Figur 1 durch die gestrichelte Linie angezeigt ist. Solche Hälften können einfacher auf den Standblock aufgesetzt werden. Die Hälften können selbstverständlich wie ein Deckelblock 20 ohne ein Unterteil 21 vorgesehen werden, sie können aber auch mit einem Unterteil 21 verwendet werden und/oder das Unterteil 21 kann ebenfalls geteilt werden. In Figur 1 ist eine kombinierte Ausführungsform dargestellt, die zwei stapelbare Deckelblockteile 21, 22 aufweist, die jeweils beide auch zweiteilig ausgebildet sind. Die Stapelbarkeit des Deckelblocks ermöglicht auch unterschiedlich große Sinterbautele oder Sinterschalen mit der gleichen Kühlvorrichtung zu kühlen.

Der Standblock 14 weist hier Beine 12 auf, mit denen das Standblock auf eine beliebige Oberfläche gestellt werden kann. Die Beine 12 sind hier schematisch als pyramidenförmige Stelzen dargestellt, können aber auch andere Formen wie Quader und einfache Stäbe annehmen oder auch als Schienen ausgebildet sein, die entlang einer Seite ausgebildet sind. Auch die Anzahl der Beine 12 kann variieren. Hier sind es bevorzugt vier Beine 12, es können aber beliebig viele Beine sein, solange ein sicherer Stand gewährleistet ist.

Das Material des Standblocks 14 und/oder des Deckelblocks 20 umfasst Silikatkeramik, bspw. eine Cordieritkeramik, oder ist komplett aus diesem Material hergestellt.

Der Deckelblock 20 und vorzugsweise auch der Standblock 14 sind prorös ausgebildet, d.h. es gibt eine Vielzahl von Lufträumen 24 im Material. So kann die vom Sinterbauteil abgestrahlte Hitze effizient abgeleitet werden. Bevorzugt ist die poröse Struktur 24 eine regelmäßige Struktur, wie z.B. das in Figur 1 gezeigte Gitter regelmäßigen Lufträumen (hier mit rechteckigen bzw. quadratischen Lufträumen), die sich entlang der einzelnen Bauteile erstrecken, bspw. hier entlang der der Höhe des Deckelblocks 20, aber auch entlang der Breite oder Länge ist möglich. Auf der Außenseite des Standblocks 14 und/oder des Deckelblocks 20 können zur besseren Wärmeabgabe auch Rippen ausgebildet sein. Diese können aus dem Material des entsprechenden Blocks ausgebildet sein, können aber auch aus einem anderen Material sein, bspw. einem Metall. Metallrippen können dafür in den Deckelblock 20 und/oder den Standblock 14 hineinragen oder Vorsprünge aufweisen, die in den Deckelblock 20 und/oder den Standblock 14 aufgenommen sind. Der Deckelblock 20 und/oder der Standblock 14 können auch Durchgangsbohrungen zur Aufnahme 16 aufweisen, wenn die Kühlung weiter beschleunigt werden soll.

### Bezugszeichenliste

9 Sinterschale
10 Kühlvorrichtung
12 Bein
14 Standblock
16 Aufnahme
17 Aufnahme
20 Deckelblock
21 Unterteil
22 Oberteil
22', 22" Deckelhälfte
24 poröse Struktur

## Patentansprüche

1. Kühlvorrichtung (10) für gesinterte Bauteile (9), umfassend
einen Standblock (14) mit einer Aufnahme (16);
einen Deckelblock (20), der auf den Standblock (14) aufsetzbar ist und der ein in der Aufnahme (16) abgelegtes Bauteil (9) umlaufend abdeckt;
wobei zumindest der Deckelblock (16) mit einer porösen Struktur (24) ausgebildet ist.

2. Kühlvorrichtung (10) nach Anspruch 1, bei der der Standblock Beine umfasst, die den Standblock von der Stellfläche beabstandet zu positionieren.

3. Kühlvorrichtung (10) nach einem der vorhergehenden Ansprüche, bei der der Deckelblock aus zwei oder mehr Blockteilen ausgebildet ist.

4. Kühlvorrichtung (10) nach Anspruch 3, bei der der Deckelblock zwei im Wesentlichen symmetrische Teile und/oder zumindest zwei stapelbare Blockteile aufweist.

5. Kühlvorrichtung (10) nach einem der vorhergehenden Ansprüche, bei der die löchrige Struktur als ein im Querschnitt geometrisches Muster ausgebildet ist, das sich in Längsrichtung erstreckt.

6. Kühlvorrichtung (10) nach einem der vorhergehenden Ansprüche, ferner umfassend eine Aufnahmeeinrichtung zum Einführen eines Transportwerkzeugs.

7. Kühlvorrichtung (10) nach einem der vorhergehenden Ansprüche, wobei die Kühlvorrichtung eine Silikatkeramik umfasst.

8. Kühlvorrichtung (10) nach einem der vorhergehenden Ansprüche, bei dem an dem Standblock und/oder dem Deckelblock zumindest abschnittsweise Rippen ausgebildet sind.
